# EUROPÄISCHE PATENTSCHRIFT

(11) **EP 1 518 812 B1**
(45) Veröffentlichungstag und Bekanntmachung des Hinweises auf die Patenterteilung: **15.11.2006**
(21) Anmeldenummer: 03022109.7
(22) Anmeldetag: 29.09.2003
(51) Int. Cl.: B66B 7/06, B66B 13/22

(54) **Aufzugsschachtverkabelung**
Elevator shaft wiring
Câblage d'une gaine d'ascenseur

(43) Veröffentlichungstag der Anmeldung: 30.03.2005
(73) Patentinhaber: DÄTWYLER AG SCHWEIZERISCHE KABEL-, GUMMI- UND KUNSTSTOFFWERKE, CH-6460 Altdorf (CH)
(72) Erfinder: Pohle, Michael, Dätwyler AG, 6460 Altdorf (CH); Nohl, Andreas, Dätwyler AG, 6460 Altdorf (CH)
(74) Vertreter: Lippich, Wolfgang

(56) Entgegenhaltungen:
- EP-A- 0 187 876
- EP-A- 1 321 423
- FR-A- 2 452 769
- US-A- 4 434 377
- PATENT ABSTRACTS OF JAPAN vol. 016, no. 366 (M-1291), 7. August 1992 (1992-08-07) & JP 04 116074 A (MITSUBISHI ELECTRIC CORP), 16. April 1992 (1992-04-16)

## Beschreibung

### GEBIET DER ERFINDUNG

Die vorliegende Erfindung bezieht sich allgemein auf Aufzugsschachtverkabelung, und beispielsweise auf eine Aufzugsschachtverkabelung mit einem Hybrid-Flachkabel und Anschlußvorrichtungen, sowie ein Aufzugsschachtverkabelungs-Installationssystem.

### HINTERGRUND DER ERFINDUNG

Bei der Verkabelung von Aufzuganlagen ist einerseits die Aufzugskabine an Versorgungs- und Steuerleitungen anzuschließen, was üblicherweise durch ein bewegliches, z.B. unter der Aufzugskabine hängendes Kabel erfolgt. Andererseits umfaßt eine Aufzugsverkabelung üblicherweise auch eines oder mehrere Kabel, die ortsfest im Aufzugsschacht installiert sind und von Geschoß zu Geschoß laufen. Sie dienen in jedem Geschoß dem Anschluß von Aufzugtür-Sensoren, Aufzugtür-Aktuatoren und/oder von in den Geschossen befindlichen Aufzuganforderungs- und Aufzugsignalisierungseinrichtungen (mit denen ein Aufzugbenutzer einen Fahrwunsch signalisieren kann und Information über die Annahme des Fahrwunsches, den momentanen Standort des Aufzugs, die Fahrtrichtung des Aufzugs, etc. erhält). Für diese Zwecke sind im Aufzugsschacht üblicherweise eine Datenbusleitung und eine Niederspannungsversorgungsleitung installiert. Türsicherheitsinformation kann kodiert über die Datenbusleitung übertragen werden. Bei manchen Installationen ist im Aufzugsschacht auch ein eigener Türsicherheitskreis installiert. Letzterer verbindet in Serienschaltung die an jedem Geschoß an der jeweiligen Aufzugtür befindlichen Türschalter, welche bei geöffneter Aufzugtür geöffnet und bei geschlossener geschlossen sind, und somit den Türsicherheitskreis unterbrechen, wenn eine der Aufzugtüren geöffnet ist. Bisweilen wird statt eines Datenbus noch - wie früher üblich - ein Kabelbaum mit Einzeladern für jedes angeschlossene Gerät verwendet; zum Teil sind auch Mischformen üblich, bei denen einige Geräte individuell, andere über einen Datenbus angeschlossen sind, so daß dann ein Kabelbaum mit Einzeladern und einem Datenbus installiert ist. Bei manchen Installationen ist auch ein Starkstromkabel (typischerweise für Netz-Versorungsspannung, z.B. 220 Volt Wechselstrom) im Schacht verlegt, welches typischerweise ohne Geschoßabzweigungen vom Schachtkopf zur Schachtgrube durchläuft (und z.B. einer Sicherheitsabschaltung des Aufzugs bei Überfahren des obersten Geschoßes dient), bei manchen Installationen aber auch Abzweigungen an den Geschossen zur Versorgung von Geschoßeinrichtungen mit Starkstrom aufweisen kann. Schließlich verläuft im Aufzugsschacht häufig eine Versorgungsleitung für eine Schachtbeleuchtung, die entlang dem Schacht verteilte Leuchten versorgt.

Herkömmlicherweise sind die einzelnen Kabel zu einem oder mehreren Kabelbäumen zusammengefaßt, die beim Bau eines Aufzugs entweder vor Ort individuell aufgebaut werden, oder beim Hersteller oder in Werkstatt vorkonfektioniert und dann vor Ort im Aufzugsschacht nur eingebaut und angeschlossen werden.

Aus der EP 0 187 876 B1 ist ein Installationssystem für Aufzüge bekannt, bei dem eine durch ein Flachkabel gebildete Datenleitung mit einer zweiadrigen Spannungsversorgung zur Verlegung im Aufzugsschacht vorgesehen ist, der an jedem Geschoß mit Hilfe von Steckverbindern mit Schneidspitzen kontaktiert und mit geschoßeinheitlichen Stockwerksmodulen verbunden wird. Es ist erwähnt, daß drei Adern der Datenleitung zur Übertragung von drei Sondersignalen zur Verfügung stehen wie "Feuerwehr", "Sonderfahrt", und "Ausgangssignale einer Türüberwachung". Bei letzteren dürfte es sich um Sondersignale für Wartungsarbeiten an Türen handeln.

Aus der US 6,357,555 B1 sind vorgefertigte Türverkabelungen für jeweils einzelne Stockwerke bekannt. Zum Verbinden der Verkabelungen der einzelnen Stockwerke sind die Türverkabelungen jeweils mit einem geeigneten Stecker sowie einer geeigneten Buchse an der jeweils zu den Nachbargeschossen führenden Leitung ausgerüstet.

Aus der EP 1 321 423, nach welcher der Oberbegriff des Anspruchs 1 formuliert wurde, ist eine Aufzugsschachtverkabelung mit einem Flachkabel bekannt. Ein darin geführter Türsicherheitskreis kann bei der Installation mit Hilfe eines Installationswerkzeugs unterbrochen werden; mit diesem Werkzeug können auch Schalteranschlußleitungen mit den Enden des Türsicherheitskreises an der Unterbrechungsstelle durch Verschweißen oder Verpressen kontaktiert werden.

Der im folgenden besprochene Stand der Technik bezieht sich nicht auf Aufzugsinstallationstechnik. Beispielsweise beschreibt die EP 0 460 038 B1 ein Bus-Flachkabel mit dazugehörigen Anschlußvorrichtungen. Eine der Adern dient dem seriellen Anschluß von Geräten, und ist daher an jeder Anschlußvorrichtung zu unterbrechen und beidseitig durch die Anschlußvorrichtung zu kontaktieren. Andere Adern, an welche Geräte parallel anzuschließen sind, laufen bei den Anschlußvorrichtungen nichtunterbrochen durch und sind jeweils mit Hilfe der Anschlußvorrichtungen angezapft. Um eine Unterbrechung der seriellen Anschlußleitung bei jeder Anschlußvorrichtung sicherzustellen, sind die Anschlußvorrichtungen zwischen den beiden seriellen Abgriffen mit einem dornartigen Vorsprung ausgerüstet, die ein Aufsetzen der Anschlußvorrichtung auf das Flachkabel nur ermöglichen, wenn zuvor die serielle Leitung an der entsprechenden Stelle unterbrochen wurde.

Die EP 0 991 139 A1 beschreibt eine ähnliche Anschlußvorrichtung, in die eine Schneidvorrichtung für die aufzutrennende Ader integriert ist. Das Auftrennen der Ader erfolgt hiermit beim Aufsetzen der Anschlußvorrichtung.

Anzapfvorrichtungen für Hybrid-Flachkabel sind aus der EP 0 665 608 A2 sowie DE 201 11 496 U1 bekannt. Bei der erstgenannten Druckschrift erfolgt das Anzapfen der Adern durch mit Kontaktspitzen versehene Schrauben, welche in die Aderisolation hineingedreht werden. Bei der letztgenannten Druckschrift erfolgt das Kontaktieren durch im Deckel der Anschlußvorrichtung feststehende Kontaktdorne, welche beim Zusammensetzen der Anschlußvorrichtung und Aufdrücken des Deckels durch die Aderisolierungen gedrückt werden, woraufhin sie die Adern kontaktieren.

### ZUSAMMENFASSUNG DER ERFINDUNG

Die Erfindung betrifft eine Aufzugsschachtverkabelung, die folgendes umfaßt: ein Hybrid-Flachkabel, welches im Aufzugsschacht mehrere oder alle Geschoße des Aufzugs durchläuft. Das Hybrid-Flachkabel weist wenigstens einen Türsicherheitskreis auf, von dem wenigstens eine Ader an Geschoßen unterbrochen ist. Anschlußvorrichtungen für Geschoßabgänge sind auf das durchlaufende Hybrid-Flachkabel aufgesetzt und verbleiben bei der installierten Aufzugsschachtverkabelung auf dem Hybrid-Flachkabel aufgesetzt und kontaktieren darin verlaufende Adern. Das Hybrid-Flachkabel weist außerdem wenigstens eine Datenleitung auf. Die unterbrochene Ader des Türsicherheitskreises ist im Bereich der Anschlußvorrichtung unterbrochen. Die Anschlußvorrichtung kontaktiert die Datenleitung sowie, an der Unterbrechungsstelle, den Türsicherheitskreis. Sie ist so ausgebildet, daß sie bei der Installation nur auf das Hybrid-Flachkabel aufsetzbar ist, wenn der Sicherheitskreis zuvor an der Aufsetzstelle unterbrochen wurde, oder daß sie beim Aufsetzen auf des Hybrid-Flachkabel den Sicherheitskreis unterbricht.

Gemäß einem weiteren Aspekt betrifft die Erfindung ein Aufzugsschachtverkabelungs-Installationssystem, geeignet zur Herstellung einer Aufzugsschachtverkabelung der oben genannten Art.

Weitere Merkmale sind in den offenbarten Erzeugnissen und Verfahren implizit enthalten oder werden für den Fachmann aufgrund der folgenden detaillierten Beschreibung von Ausführungsformen und der angefügten Zeichnung ersichtlich.

### BESCHREIBUNG DER ZEICHNUNG

Ausführungsformen der Erfindung werden nun beispielhaft und unter Bezugnahme auf die angefügte Zeichnung beschrieben, in der:
Fig. 1 schematisch eine Aufzugsschachtverkabelung in einem Aufzugsschacht zeigt;
Fig. 2 schematisch eine andere Ausführungsform einer Aufzugsschachtverkabelung mit einem Hybrid-Flachkabel mit Starkstromadern zeigt;
Fig. 3 die Unterbrechung des Türsicherheitskreises in den Anschlußvorrichtungen der Aufzugsschachtverkabelung veranschaulicht;
Fig. 4 eine Querschnittansicht einer Ausführungsform einer Anschlußvorrichtung zeigt, welche auf ein Hybrid-Flachkabel mit bereits zuvor unterbrochenem Türsicherheitskreis aufsetzbar ist;
Fig. 5 Querschnittansichten ähnlich Fig. 4 zeigt, jedoch von einer Ausführungsform, bei welcher der Türsicherheitskreis beim Aufsetzen der Anschlußvorrichtung unterbrochen wird;
Fig. 6 Querschnittansichten verschiedener Ausführungsformen von Leiterkontaktierungen zeigt;
Fig. 7 eine perspektivische Ansicht eines Ausschnitts eines Hybrid-Flachkabels zeigt, dessen Mantel zur leichteren Abmantelung des zu unterbrechenden Türsicherheitskreises perforiert ausgeführt ist;
Fig. 8 eine schematische Draufsicht eines Hybrid-Flachkabels mit aufgeschnitten dargestelltem verdrillten Datenbus und Markierungen auf dem Kabelmantel zeigt;
Fig. 9 eine Ansicht entsprechend Fig. 8 zeigt, jedoch von einer Ausführungsform mit Registrierungen statt Markierungen;
Fig. 10 einen Querschnitt einer Ausführungsform eines Hybrid-Flachkabels zeigt, bei dem der Kabelmantel im Bereich des Datenbus leicht entfernbar ist;
Fig. 11 eine perspektivische Ansicht eines Flachkabels und der einzelnen Teile einer Anschlußvorrichtung zeigt;
Fig. 12 eine Ansicht ähnlich Fig. 11 zeigt, jedoch von einer Ausführungsform mit Schachtbeleuchtung.

### BESCHREIBUNG DER BEVORZUGTEN AUSFÜHRUNGSFORMEN

Fig. 1 zeigt schematisch eine Aufzugsschachtverkabelung in einem Aufzugsschacht. Vor einer detaillierten Beschreibung der Fig. 1 folgen zunächst verschiedene Erläuterungen zu den Ausführungsformen.

Bei den Ausführungsformen wird das Hybrid-Flachkabel im Aufzugsschacht so verlegt, daß es mehrere oder alle Geschosse des Aufzugs durchläuft. Es weist wenigstens eine Datenleitung und einen Türsicherheitskreis auf. Das Hybrid-Flachkabel weist eine im wesentlichen flächige Form auf, etwa im Gegensatz zu einem Rundkabel. Der Begriff "Flachkabel" impliziert jedoch nicht, daß sämtliche Adern des Flachkabels in einer Ebene liegen müssen (beispielsweise liegen die Adern einer verdrillten Datenleitung nicht in der vom Flachkabel aufgespannten Ebene). Bei den Ausführungsformen liegen jedoch die Mittellinien der verschiedenen Leitungen (z.B. die gedachte Mittellinie bei einer verdrillten Datenleitung) in der vom Flachkabel aufgespannten Ebene. Der Begriff Flachkabel impliziert auch nicht etwa, daß die Kabeloberfläche eben zu sein braucht; vielmehr hat das Kabel bei einigen Ausführungsformen die Form von im Querschnitt kreisförmigen Einzelkabeln, die durch Stege zu einem flächigen Gebilde verbunden sind. Mit dem Zusatz "Hybrid" wird bei den Ausführungsformen zum Ausdruck gebracht, daß das Flachkabel wenigstens zwei Leitungen unterschiedlichen Typs aufweist, so beispielsweise die genannte Datenleitung und den Türsicherheitskreis.

Die Anschlußvorrichtungen sind als Geschoßabgänge auf das durchlaufende Hybrid-Flachkabel aufsetzbar und zum Kontaktieren von einigen oder allen darin verlaufenden Adern eingerichtet. Bei den Ausführungsformen sind die Anschlußvorrichtungen so ausgebildet, daß sie die durchlaufenden Adern anzapfen, ohne daß - abgesehen vom Sicherheitskreis - ein Auftrennen dieser Adern erforderlich wäre.

Beim Sicherheitskreis liegen hingegen zur Erzielung einer Serienschaltung der an jedem Geschoß an der jeweiligen Aufzugtür befindlichen Türschalter andere Verhältnisse vor, und zwar wird wenigstens eine Ader des Türsicherheitskreises im Bereich der Anschlußvorrichtung unterbrochen. Die Anschlußvorrichtung kontaktiert zur Erzielung der Serienschaltung die unterbrochene Ader des Türsicherheitskreises an beiden Seiten der Unterbrechungsstelle.

Neben der genannten Datenleitung und dem genannten Türsicherheitskreis weist das Hybrid-Kabel bei manchen Ausführungsformen außerdem eine Niederspannungsversorgungs-Leitung auf. Einige der Ausführungsformen der Anschlußvorrichtung sind so aufgebaut, daß sie auch diese Niederspannungsversorgungs-Leitung kontaktiert. Die genannte Leitung dient beispielsweise der Versorgung von in den einzelnen Geschossen angeordneten Geräten, wie Aufzugtür-Sensoren, Aufzugtür-Aktuatoren, Aufzuganforderungs- und -signalisierungseinrichtungen, Steuergeräten, usw.

Bei einigen Ausführungsformen weist das Hybrid-Flachkabel außerdem eine Starkstrom-Leitung auf. An der Starkstrom-Leitung liegt z.B. die Spannung(en) eines Einphasen- oder Dreiphasen-Stromversorgungsnetz mit z.B. 220V/380V Nennspannung an. Diese Leitung läuft bei bestimmten Installationen von der Schachtgrube zum Schachtkopf des Aufzugs durch, ohne an einzelnen Geschossen angezapft zu sein. Sie dient beispielsweise der Sicherheitsabschaltung des Aufzugs bei Überfahren des obersten Geschoßes, oder der Versorgung von im Schachtkopf angeordneten Starkstrom-Geräten. Die Anschlußvorrichtung ist für diese Ausführungsformen so ausgebildet, daß sie keine, oder zumindest keine zwingende, Kontaktierung der Starkstromleitung vorsieht, so daß diese ohne Anzapfung durchlaufen kann. Bei anderen Ausführungsformen sind die (oder einzelne der) Anschlußvorrichtungen so ausgebildet, daß sie auch die Starkstrom-Leitung kontaktieren, um auf den Geschossen angeordnete Geräte oder Leuchteinrichtungen mit Starkstrom zu versorgen.

Der Türsicherheitskreis ist bei einigen der Ausführungsformen für Niederspannung (z.B. 20V oder 48V) ausgebildet, bei anderen Ausführungsformen für die Nennspannung des Starkstromversorgungsnetzes (z.B. 220V). Bei einigen der Ausführungsformen verläuft diejenige Ader des Sicherheitskreises, die im Bereich der Anschlußvorrichtungen zu unterbrechen ist, außen am Hybrid-Flachkabel. Diese Ausbildung erleichtert die Zugänglichkeit der zu unterbrechenden Ader, z.B. bei Ausführungsformen, bei denen die Unterbrechung der Ader manuell vor dem eigentlichen Aufsetzen der Anschlußvorrichtung auf das Hybrid-Flachkabel vorzunehmen ist.

Bei einigen der Ausführungsformen mit außen am Hybrid-Flachkabel verlaufender, zu unterbrechender Ader des Sicherheitskreises, weist der Kabelmantel zwischen dieser Ader und den übrigen Adern eine Perforation oder Kerbung auf. Diese dient bei der Installation der leichten Entfembarkeit eines herausgeschnittenen Stücks der Ader in dem Bereich, in welchem die Anschlußvorrichtung an das Kabel angebracht werden soll. Anschließend kann die Anschlußvorrichtung am Kabel angebracht werden. Bei anderen Ausführungsformen erfolgt das Durchtrennen und/oder Kontaktieren des Sicherheitskreises durch den Kabelmantel hindurch.

Bei einigen der Ausführungsformen weist die Datenleitung wenigstens zwei Adern auf. Es handelt sich beispielsweise um eine Datenleitung, bei der jeweils ein Paar zweier gleichartiger, in gleichem Abstand verlaufender Adern eine symmetrische Leitung bilden. Bei einigen der Ausführungsformen verlaufen die Adern eines Paares in einer Ebene liegend zueinander parallel. Um asymmetrische Einkopplungen in die Datenleitung zu verringern, sind bei anderen Ausführungsformen die Adern eines Paares (oder auch mehrerer Paare, wie bei einer Stemvierer-Leitung) miteinander verdrillt.

Bei einigen Ausführungsformen erfolgt die Kontaktierung der Datenleitung mittels Durchdringung sowohl des Kabelmantels als auch der Aderisolationen. Bei diesen Ausführungsformen wird also der Kabelmantel vor Anbringung einer Anschlußvorrichtung nicht im Bereich der Datenleitung entfernt. Bei anderen Ausführungsformen ist hingegen der Kabelmantel zumindest an der Datenleitung zu entfernen; die Kontaktierung der Datenleitung erfolgt hier z.B. nur unter Durchdringung der Aderisolationen. Zur leichteren Entfembarkeit des um die Datenleitung liegenden Kabelmantels weist dieser bei manchen Ausführungsformen an der Datenleitung eine Perforation oder Kerbung auf.

Wie erwähnt, erfolgt bei manchen Ausführungsformen das Kontaktierung einzelner oder aller Adern des Hybrid-Flachkabels ohne Abisolierung von Aderisolationen mittels Durchdringung der Aderisolationen. Bei einigen dieser Ausführungsformen erfolgt die Kontaktierung einzelner oder aller Adern auch ohne Entfernung des Kabelmantels, indem auch der Kabelmantel durchdrungen wird. An der Anschlußvorrichtung sind hierzu geeignete Durchdringungskontakte an den Orten angeordnet, an denen die jeweils zu kontaktierenden Adern im durchlaufenden Flachkabel liegen. Um eine eindeutige Definition der Relativlage von Anschlußvorrichtung und Flachkabel zu gewährleisten, ist bei einigen der Ausführungsformen die Außenkontur des Hybrid-Flachkabels komplementär zur Innenkontur der Anschlußvorrichtung; die Konturen sind dabei so gewählt, daß die Anschlußvorrichtung nur in einer eindeutigen Lage relativ zum Hybrid-Flachkabel kontaktierbar ist.

Gewisse Schwierigkeiten bereitet eine solche Art der Anzapfkontaktierung bei Leitungen, deren Adern relativ zur Außenkontur des Flachkabels in Kabellängsrichtung keine gleichbleibende Position haben, wie dies beispielsweise bei der Datenleitung bei Ausführungsformen mit verdrillten Adern der Fall ist. Bei einigen der Ausführungsformen mit verdrillter Datenleitung weist das Hybrid-Flachkabel z.B. am Kabelmantel sich in Kabellängsrichtung wiederholende Markierungen auf, die für die Installation anzeigen, wo die Anschlußvonichtung zum Kontaktieren der verdrillten Datenleitung an das Hybrid-Flachkabel anzusetzen ist (oder - bei anderen Ausführungsformen - wo die Anschlußvorrichtung nicht anzusetzen ist). Alternativ weist das Hybrid-Flachkabel bei anderen Ausführungsformen sich in Kabellängsrichtung wiederholende Registrierungen (z. B. in Form von Erhöhungen oder Vertiefungen am Kabelmantel) auf, die ein Kontaktieren der Datenleitung mit der Anschlußvorrichtung nur an geeigneten Stellen erlauben (was auch dadurch realisiert sein kann, daß die Registrierung ein Kontaktieren an nicht geeigneten Stellen verbietet). Die durch die Markierung gekennzeichneten bzw. durch die Registrierung vorgegebenen, zum Anzapfen geeigneten Stellen sind beispielsweise (bei Kontaktierung in Richtung quer zur vom Flachkabel aufgespannten Ebene) diejenigen Stellen in Kabellängsrichtung, an denen die verdrillten Adern jeweils parallel zur Flachkabelebene liegen.

Während bei einigen der Ausführungsformen die Adern der verdrillten Datenleitungen wendelförmig miteinander verdrillt sind, ist bei anderen Ausführungsformen eine besondere Verdrillung realisiert, bei der die Adern abschnittsweise parallel (also unverdrillt) verlaufen, wonach sich an derartige Abschnitte eine Verdrillung der beiden Adern (z.B. um 180° oder einen kleineren Winkel, z.B. 90°) anschließt. Die Adern liegen in den Parallelabschnitten (oder in einigen der Parallelabschnitte) in einer zum Kontaktieren geeigneten Ebene, beispielsweise in der Flachkabelebene oder parallel zu dieser. Bei manchen dieser Ausführungsformen sind außen am Kabelmantel die oben genannten Markierungen oder Registrierungen vorgesehen, welche vorgeben, wo die zum Kontaktieren geeigneten Parallelabschnitte liegen (oder - bei Ausführungsformen, bei denen die Markierungen bzw. Registrierungen die zum Kontaktieren nicht geeigneten Stellen vorgeben - wo diese Parallelabschnitte nicht liegen).

Bei anderen Ausführungsformen mit verdrillter Datenleitung (wendelförmig verdrillt oder verdrillt mit Parallelabschnitten) weist das Hybrid-Flachkabel keine Markierungen oder Registrierungen der genannten Art auf. Vielmehr erfolgt hier die Kontaktierung der Adern, nachdem diese entmantelt und in eine zum Kontaktieren geeignete Lage gebracht wurden. Bei einigen dieser Ausführungsformen weist die Anschlußvorrichtung hierzu im Bereich der Datenleitung eine Haltekontur auf, welche die entmantelten Adern in einer definierten, zum Kontaktieren geeigneten Lage hält.

Bei einigen Ausführungsformen ist der Sicherheitskreis bereits vor dem Aufsetzen der Anschlußvorrichtung auf das Hybrid-Kabel zu unterbrechen, was z.B. manuell geschehen kann. Um zu gewährleisten, daß der Sicherheitskreis an der Aufsetzstelle an der Anschlußvorrichtung tatsächlich unterbrochen ist, ist bei einigen dieser Ausführungsformen die Anschlußvorrichtung so ausgebildet, daß sie - oder der für die Kontaktierung erforderliche Teil der Anschlußvorrichtung - bei der Installation nur dann auf das Hybrid-Flachkabel aufsetzbar ist, wenn der Sicherheitskreis zuvor an der Aufsetzstelle unterbrochen wurde. Hierzu kann beispielsweise ein an geeigneter Stelle in der Anschlußvorrichtung angeordneter isolierender Vorsprung dienen, welcher in die Unterbrechungsstelle der betreffenden Ader des Sicherheitskreises eingreift, derart, daß bei noch nicht unterbrochener Ader die Anschlußvorrichtung bzw. das zur Kontaktierung dienende Teil der Anschlußvorrichtung nicht aufsetzbar ist.

Bei anderen Ausführungsformen ist es hingegen nicht erforderlich, den Sicherheitskreis vor dem Aufsetzen der Anschlußvorrichtung zu unterbrechen. Vielmehr ist hier die Anschlußvorrichtung so ausgebildet, daß sie selbst beim Aufsetzen auf das Hybrid-Flachkabel den Sicherheitskreis unterbricht. Bei manchen dieser Ausführungsformen ist zuvor ein Abmanteln der zu unterbrechenden Ader erforderlich; die Anschlußvorrichtung ist also nur zu Unterbrechung der abgemantelten Ader, nicht jedoch der Ader mit Mantel eingerichtet. Bei anderen Ausführungsformen ist kein vorheriges Abmanteln der zu unterbrechenden Ader erforderlich; die Anschlußvorrichtung ist hier in der Lage, die betreffende Ader im ummantelten Zustand zu unterbrechen. Beispielsweise ist die Anschlußvorrichtung mit einem Schneidmesser und einem Verdrängungsvorsprung ausgerüstet, die so ausgebildet sind, daß beim Aufsetzen der Anschlußvorrichtung (bzw. ihres zum Kontaktieren dienenden Teils) zunächst das Schneidmesser die Ader samt Aderisolation und ggf. Kabelmantel durchschneidet und anschließend der Verdrängungsvorsprung die Ader herausbiegt und in die so geschaffene Unterbrechungsstelle eingreift.

Bei einigen Ausführungsformen ist die Anschlußvorrichtung zwei- oder mehrteilig aufgebaut, wobei wenigstens zwei Teile der Anschlußvorrichtung dazu eingerichtet sind, das Hybrid-Flachkabel zu umschließen. Bei einigen Ausführungsformen erfolgt das Kontaktieren anschließend durch Einschrauben oder Eindrücken von Durchdringungskontakten in das umschlossene Flachkabel. Bei anderen Ausführungsformen sind die Durchdringungskontakte in einem der Teile der Anschlußvorrichtung fest angeordnet; die Kontaktierung der Adern erfolgt dann mit dem Aufsetzen dieses Teils auf das Flachkabel und Spannen dieses Teils auf das andere, das Gegenstück bildende Teil der Anschlußvorrichtung.

Bei einigen Ausführungsformen ist die Anschlußvorrichtung so ausgebildet, daß mit dem Verspannen der genannten Teile auch eine Wandmontage der Anschlußvorrichtung erfolgen kann. Beispielsweise dienen zum Verspannen Schrauben, welche an der Bodenseite aus der Anschlußvorrichtung ragen und somit zu deren Wandmontage dienen können.

Üblicherweise sind Aufzugsschächte aus Sicherheitsgründen mit einer Schachtbeleuchtung auszurüsten. Hierzu dient typischerweise ein gesondert im Schacht verlegtes Kabel, welches in regelmäßigen Abständen (z.B. in jedem Geschoß oder jedem zweiten Geschoß) angeordnete Leuchten versorgt. Bei einer der vorliegenden Ausführungsformen ist die Schachtbeleuchtung hingegen in die hier beschriebene Aufzugschachtverkabelung integriert. Hierzu sind die Leuchten auf den Anschlußvorrichtungen selbst angeordnet. Die Anschlußvorrichtungen sind so ausgebildet, daß die Leuchten mit dem Aufsetzen der Anschlußvorrichtung auf das Hybrid-Flachkabel ohne zusätzliche Installation stromversorgungsmäßig angeschlossen sind. Beispielsweise kann in dem Flachkabel ein eigener Leiterkreis (Niederspannung oder Netzspannung) zur Versorgung der Leuchten vorgesehen sein; alternativ können die Leuchten von der allgemeinen Niederspannungsversorgungs- oder Starkstromleitung im Flachkabel gespeist werden; ihre An- und Abschaltung erfolgt dann z.B. durch steuerungsmäßige Ankopplung an die Datenleitung. Die Leuchten sind beispielsweise lichtemittierende Dioden (LEDs), da diese wegen ihrer relativ geringen Leistungsaufnahme, ihrer geringen Wärmeabgabe und ihrer niedrigen Versorgungsspannung besonders zur Anordnung auf den Anschlußvorrichtung des beschriebenen Installationssystems geeignet sind.

Nun zurückkehrend zu Fig. 1, zeigt diese schematisch eine Ausführungsform einer Aufzugsschachtverkabelung 1 in einem Aufzugsschacht 2. Die Verkabelung 1 durchläuft mehrere Geschosse des Aufzugs, von denen in Fig. 1 zwei gezeigt sind (diese sind mit 3' und 3" bezeichnet). Die Verkabelung 1 der in Fig. 1 gezeigten Ausführungsform umfaßt ein Hybrid-Flachkabel 4 und ein davon gesondert verlaufendes Starkstrom-Kabel 5, z.B. in Form eines Rundkabels. Die Kabel 4, 5 laufen im Aufzugsschacht 2 von der Schachtgrube 6 an den Geschossen 3', 3" vorbei zum Schachtkopf 7. Das Hybrid-Flachkabel 4 umfaßt eine z.B. zweiadrigen Datenleitung 8 (die beispielsweise als Datenbus betrieben wird), eine z.B. zweipolige Niederspannungsversorgungs-Leitung 9 und einen Türsicherheitskreis 10. Letzterer ist durch einen Türschalter-Verbindungsleiter 11 und einen Rückleiter 11 (der z.B. mit der Erde verbunden ist) gebildet.

Die Adern der genannten Leitungen 8, 9, 10 liegen in der Kabelebene des Flachkabels 4, wobei die Leiter des Türsicherheitskreises 10 außen und der Datenbus 8 und die Niederspannungsversorgungs-Leitung 9 innen liegen. Der Datenbus 8 ist in Fig. 1 mit parallel verlaufenden Adern dargestellt. Fig. 1 dient damit gleichzeitig der bildlichen Veranschaulichung von Ausführungsformen mit parallel verlaufenden (d. h. nicht verdrillten) Datenbus-Adern sowie als schematisch-abstrakte Darstellung von Ausführungsformen mit verdrillten Datenbus-Adem.

An den einzelnen Geschossen 3', 3" ist jeweils ein Geschoßabgang 13', 13" vorgesehen. Dieser ist durch eine auf das Hybrid-Flachkabel 4 aufgesetzte Anschlußvorrichtung 14', 14" und an diesen herausgeführten Abgangsleitungen 15', 15" gebildet. Mit Hilfe der Anschlußvorrichtung 14', 14" sind die Adern sämtlicher Leitungen 9, 10, 11 des Flachkabels 4 bis auf den Türschalter-Verbindungsleiter 11 unterbrechungsfrei angezapft; die mit diesen Adern verbundenen Abgangsleitungen sind somit Abzweigleitungen. Der Türschalter-Verbindungsleiter 11 ist jedoch in jeder der Anschlußvorrichtungen 14', 14" unterbrochen, und in der Anschlußvorrichtung 14', 14" ist jeweils vor und hinter der Unterbrechungsstelle 16', 16" eine Verbindung zu je einer Abgangsleitung vorgesehen. Diese letzteren Abgangsleitungen sind jeweils mit den beiden Klemmen eines Türschalters 17', 17" verbunden. Die Türschalter 17 sind mit den Türen des Aufzugs so gekoppelt, daß er bei geöffneter Tür geöffnet und bei geschlossener Tür geschlossen ist. In der Darstellung gemäß Fig. 1 ist beispielhaft ein Fall dargestellt, bei dem die Tür im oberen der beiden dargestellten Geschosse 3', 3" geöffnet ist; entsprechend ist der obere Türschalter 17" geöffnet, der untere 17' hingegen geschlossen. Somit ist im Türsicherheitskreis 10 eine Serienschaltung sämtlicher Türschalter 17 realisiert, wobei der Türsicherheitskreis 10 unterbrochen ist, wenn - wie in dem in Fig. 1 dargestellten Fall - nicht alle Türen des Aufzugs geschlossen sind. Eine vom Rückleiter 12 abgezweigte Abgangsleitung 15', 15" dient z.B. der Erdung von Gehäusen der Türschalter 17', 17". Die übrigen Abgangsleitungen 15', 15" verbinden in jedem Geschoß 3', 3" befindliche Aufzuganforderungs- und -signalisierungseinrichtungen 18', 18" mit dem Datenbus 8 und der Niederspannungsversorgungsleitung 9.

Beispielsweise in Höhe der Schachtgrube 6 ist ein Aufzug-Steuergerät 19 vorgesehen, welches mit sämtlichen Leitungen 8, 9, 10 des Hybrid-Flachkabels 4 und, bei manchen Ausführungsformen, mit dem Starkstromkabel 5 verbunden ist. Es steuert den Aufzug und die Einrichtungen 18 in Abhängigkeit der von diesen empfangenen Signalen sowie davon, ob der Türsicherheitskreis 10 geschlossen oder unterbrochen ist.

Fig. 2 zeigt eine andere Ausführungsform einer Aufzugsschachtverkabelung 1 ähnlich Fig. 1, bei der jedoch die Starkstromleitung (hier mit 5' bezeichnet) nicht als gesondertes Kabel geführt sind, sondern Teil des Hybrid-Flachkabels 4 ist. Entsprechend umgreift die Anschlußvorrichtung 14 auch die Starkstromleitung 5'. Bei einigen Ausführungsformen läuft diese durch die Anschlußvorrichtung 14 ohne Anzapfung. Bei anderen Ausführungsformen ist die Anschlußvorrichtung 14 zur Anzapfung auch der Starkstromleitung 5' ausgebildet; die entsprechenden Anzapfungen und Abzweigleitungen sind in Fig. 2 gestrichelt dargestellt.

Ein weiterer Unterschied zu der Ausführungsform von Fig. 1 (welcher von der genannten Ausbildung der Starkstromleitung 5 als Teil des Hybrid-Flachkabels 4 unabhängig ist), besteht darin, daß für den Türsicherheitskreis 10 ein von der Erdleitung gesonderter Rückleiter 12 vorgesehen ist, welcher im Hybrid-Flachkabel 4 hier beispielsweise zwischen dem außenliegenden Türschalter-Verbindungsleiter 11 und dem Datenbus 8 liegt.

Fig. 3 veranschaulicht die Unterbrechung des Türschalter-Verbindungsleiters 11 in der Anschlußvorrichtung 14. Hierzu ist in der Anschlußvorrichtung 14 im Bereich der Unterbrechungsstelle 16 eine Isolationsstrecke 19 vorgesehen, zu deren beiden Seiten je ein Leiterkontakt 20 die Enden des unterbrochenen Türschalter-Verbindungsleiters 11 kontaktiert und mit den Abgangsleitungen 15 verbindet.

Fig. 4 zeigt eine seitliche Schnittansicht einer Ausführungsform der Anschlußvorrichtung 14, welche nur dann auf das Hybrid-Flachkabel 4 aufsetzbar ist, wenn der Türschalter-Verbindungsleiter 11 bereits zuvor an der Unterbrechungsstelle 16 unterbrochen wurde. Bei der in Fig. 4 dargestellten Ausführungsform ist die Anschlußvorrichtung 14 aus zwei Baugruppen aufgebaut, welche im montierten Zustand das Flachkabel 4 an der unteren bzw. oberen Flachkabelseite umgreifen. Es handelt sich hierbei um ein Basisteil 21 und ein Anzapfteil 22, zwischen denen das Flachkabel 4 hindurchläuft. Für alle zu kontaktierenden Adern sind im Anzapfteil 22 Leiterkontakte angeordnet, von denen in der seitlichen Schnittansicht der Fig. 4 nur die beiden Leiterkontakte 20 zum Kontaktieren des Türschalter-Verbindungsleiters 11 zu sehen sind. Das Anzapfteil 22 gemäß Fig. 4 ist so gestaltet, daß es sich nur auf das Hybrid-Flachkabel 4 aufsetzen läßt, wenn zuvor an der betreffenden Stelle des Flachkabels 4 ein Stück aus dem Türschalter-Verbindungsleiter 11 herausgeschnitten wurde, beispielsweise mit Hilfe eines geeigneten Doppelseitenschneiders. Hierzu ist die im Anzapfteil 22 angeordnete Isolationsstrecke 19 als Vorsprung ausgebildet, welcher in die Unterbrechungsstelle 16 des Verbindungsleiters 11 eingreift. Bei anderen Ausführungsformen ist ein entsprechender Vorsprung statt am Anzapfteil 22 am Basisteil 21 angeformt, welcher bereits ein Einlegen des Flachkabels 4 in das Basisteil 21 verbietet, falls nicht zuvor das genannte Stück aus dem Verbindungsleiter 11 herausgeschnitten wurde.

Bei den Leiterkontakten 20 handelt es sich beispielsweise um U-förmige Schneidklemmen, welche die Ader 23 des zu kontaktierenden Leiters beim Aufsetzen des Anzapfteils 22 beidseitig umgreifen, sie dabei die Aderisolierung durchschneiden und den im Zentrum der Ader 23 verlaufenden Leiter kontaktieren. Alternativ können die Leiterkontakte die Form von Kontaktdornen (beispielsweise gemäß der in der DE 201 11 496 beschriebenen Art) haben, welche die Aderisolierung durchdringen und den Kontakt dadurch herstellen, daß sie mit einer Kontaktspitze auf die zu kontaktierende Ader aufsetzen oder sogar in diese eindringen. Die genannten Schneidklemmen bzw. Kontaktdome sind z.B. fest im Anzapfteil 22 angeordnet. Bei anderen Ausführungsformen sind die Leiterkontakte als im Anzapfteil 22 angeordnete Schraubkontakte ausgebildet, welche beispielsweise manuell mit einem Schraubendreher nach Aufsetzen des Anzapfteils 22 in das Flachkabel 4 hineingedreht werden und hierbei ebenfalls die Aderisolierung durchdringen und den Leiter mit einer Kontaktspitze kontaktieren (z.B. nach der in der EP 0 665 608 A1 beschriebenen Art). Sämtliche Ausführungsformen von Leiterkontakten 12 sind vorzugsweise so ausgebildet, daß sie nicht nur die jeweilige Aderisolierung durchdringen können, sondern auch den Mantel 24 des Flachkabels 4. Bei diesen Ausführungsformen ist also kein Abmantel des Flachkabels 4 erforderlich. Bei anderen Ausführungsformen wird das Flachkabel 4 zumindest im Bereich einiger der Leitungen vor dem Aufsetzen der Anschlußvorrichtung 14 abgemantelt. Beispielsweise kann es sich bei der abzumantelnden Leitung um den Datenbus 8 und/oder den Türschalter-Verbindungsleiter 11 handeln. Für die anzuzapfenden durchlaufenden Leitungen 5', 8, 9, 12 genügt ein Leiterkontakt 20 pro Anschlußvorrichtung 14 (wie in den Fig. 1 und 2 gezeigt ist), wohingegen für die Kontaktierung des zu unterbrechenden Verbindungsleiters 11 jeweils ein Leiterkontakt 20 vor und hinter der Isolationsstrecke 19 in der Anschlußvorrichtung 14 vorgesehen ist.

Fig. 5 zeigt eine andere Ausführungsform, bei welcher der Verbindungsleiter 11 erst mit dem Aufsetzen des Anzapfteils 22 auf das in das Basisteil 21 eingelegte Flachkabel 4 unterbrochen wird. Das Anzapfteil 22 ist hierzu mit einem Schneidmesser 25 ausgerüstet, welches beispielsweise aus isolierendem Kunststoff gefertigt ist (und ggf. einstückig mit dem Anzapfteil 22 hergestellt sein kann). Die Isolationsstrecke 19 ist bei dieser Ausführungsform als abgeschrägter Vorsprung ausgeführt; sie dient hier nicht nur dazu, in die Unterbrechungsstelle 16 des Verbindungsleiters 11 einzugreifen, sondern auch diesen beim Aufsetzen des Anzapfteils 22 aus der Flachkabelebene zum Basisteil 21 hin herauszubiegen. Das Basisteil 21 weist hierzu eine der Isolationsstrecke 19 komplementäre, also ebenfalls schräg verlaufende Ausnehmung 26 auf. Obwohl grundsätzlich ein einfaches Durchschneiden des Verbindungsleiters 11 zu dessen elektrischer Trennung ausreichend ist (z.B. bei Verwendung eines Schneidmessers aus lsoliermaterial), wird bei der Ausführungsform gemäß Fig. 5 somit der Verbindungsleiter nicht nur durchschnitten, sondern das durchschnittene Ende mit Hilfe der Isolationsstrekke 19 aus der Kabelebene in die Ausnehmung 26 des Basisteils 21 gedrückt.

Bei einigen Ausführungsformen ist der Verbindungsleiter 11 im abgemantelten Zustand zu durchtrennen; bei diesen Ausführungsformen hat das Schneidmesser 25 nur die Aufgabe, den Verbindungsleiter 11 quer zu durchschneiden. Entsprechend genügt bei diesen Ausführungsformen ein quer zur Richtung des Verbindungsleiters 11 stehendes Schneidmesser 25. Die in Fig. 5 dargestellte Ausführungsform ist hingegen dazu geeignet, den Verbindungsleiter 11 auch im nicht-abgemantelten Zustand zu durchtrennen. Bei der dargestellten Ausführungsform hat das Schneidmesser 25 nicht nur die genannte Aufgabe einer Durchtrennung des Verbindungsleiters 11, sondern - um das Herausbiegen des abgetrennten Kabelendes aus der Kabelebene zu ermöglichen - auch die Aufgabe, die stegartige Verbindung des Kabelmantels des Verbindungsleiters 11 zu dem benachbarten Leiter in Kabellängsrichtung zu durchschneiden. Zu diesem Zweck hat das Schneidmesser eine im wesentlichen L-förmige Schnittkante, wobei der längere Schenkel des "L" in Kabellängsrichtung schräg angeordnet ist.

Die Fig. 5a und 5b veranschaulichen den Vorgang des Aufsetzens des Anzapfteils 22 und des damit einhergehenden Durchtrennens des Verbindungsleiters 11 in zwei verschiedenen Stadien: Fig. 5a zeigt die Situation zu Beginn des Aufsetzvorgangs, und Fig. 5b zeigt die Situation mit vollständiger aufgesetztem Anzapfteil 22. Zu Beginn dringt das Schneidmesser 25 in den Verbindungsleiter 11 und die stegförmige Verbindung des Mantels zum Nachbarleiter ein und durchschneidet beide mit zunehmendem Aufdrücken des Anzapfteils 22. Im weiteren Verlauf drückt die als Verdrängungsvorsprung wirkende Isolationsstrecke 19 eines der Enden des Verbindungsleiters 11 an der Durchtrennungsstelle in die Ausnehmung 26. Außerdem dringen die Leiterkontakte 20 in die Ader 23 ein und kontaktieren den Leiter der Ader 23. Im Endzustand (Fig. 5b) ist die Ader 23 des Verbindungsleiters 11 soweit aus der Kabelebene herausgebogen, daß die durchtrennten Aderenden nicht mehr aufeinander gerichtet sind, was eine sichere elektrische Trennung garantiert.

Die Fig. 6a, 6b und 6c zeigen unterschiedliche Ausführungsformen von Leiterkontakten 20 in seitlichen Teilschnittansichten von Anschlußvorrichtungen. Die Leiterkontakte 20 sind bei zwei der genannten Ausführungsformen (nämlich gemäß Fig. 6a und 6b) fest im Anzapfteil 22 angeordnet, während die dritte Ausführungsform (Fig. 6c) eine bewegliche Anordnung im Anzapfteil 22 vorsieht.

Bei der ersten Ausführungsform gemäß Fig. 6a ist der Leiterkontakt 20' durch eine (perspektivisch veranschaulichte) Schneidklemme gebildet. Bei der hier gezeigten Ausführung umgreift die Schneidklemme die zuvor vom Mantel 24 befreite Ader 23, wobei sie im Verlauf des Aufsetzens des Anzapfteils 22 die Aderisolierung 27 durchschneidet und so den darin befindlichen Leiter 28 kontaktiert. Bei anderen Ausführungsformen ist es auch möglich, mit einer Schneidklemme der gezeigten Art nicht abgemantelte Adern zu kontaktieren.

Bei der Ausführungsform gemäß Fig. 6b ist der Leiterkontakt 20" als Kontaktdorn ausgebildet, welcher beim Aufsetzen des Anzapfteils 22 den Mantel 24 und die Aderisolierung 27 durchdringt und mit seiner Kontaktspitze 41 in den Leiter 28 eindringt und diesen hiermit kontaktiert. Bei der in Fig. 6b dargestellten Ausführungsform ist also kein Abmanteln erforderlich; andere Ausführungsformen ähnlich Fig. 6b sind zum Kontaktieren zuvor abgemantelter Adern 23 ausgebildet; entsprechend braucht bei ihnen der Kontaktdorn nicht den Mantel 24 zu durchdringen.

Für die Ausführungsform gemäß Fig. 6c gilt das zu Fig. 6b gesagte, mit der Maßgabe, daß bei Fig. 6c als Leiterkontakt 20"' eine Kontaktschraube vorgesehen ist, welche in einer Bohrung mit Gewinde im Anzapfteil 22 sitzt. Bei dieser Ausführungsform erfolgt bei herausgedrehter Kontaktschraube das Kontaktieren noch nicht mit dem Aufsetzen des Anzapfteils 22. Vielmehr ist die Schraube dazu bestimmt, nach dem Aufsetzen des Anzapfteils 22 in das Flachkabel 4 hineingedreht zu werden, wobei sie mit ihrer Kontaktspitze 41 den Mantel 24 und die Aderisolierung 27 durchdringt und den Leiter 28 kontaktiert.

Die Leiterkontakte 20', 20", 20"' sind elektrisch mit den jeweils zugehörigen Abgangsleitungen 15 (Fig. 1) verbunden. Die gezeigten Ausführungsformen gemäß Fig. 6a bis 6c sind zur Anzapfung der verschiedenen Leitungen 5', 8, 9, 10 geeignet. Bei Verwendung eines abgeschirmten Datenbus 8 kann der Leiterkontakt 20 zur Vermeidung eines Kurzschlusses mit der Datenbus-Abschirmung oberhalb des Bereichs, mit dem er den Leiter 28 kontaktiert, mit einer Isolierung ausgerüstet sein (wie beispielsweise in der DE 201 11 496 U1 beschrieben).

Um bei Ausführungsformen gemäß Fig. 4 ein einfaches manuelles Herstellen der Unterbrechungsstelle 16 (Fig. 4) zu ermöglichen, ist bei manchen Ausführungsformen, wie in Fig. 7 dargestellt, der einen Steg bildende Kabelmantel 24 zwischen dem außen liegenden Türschalter-Verbindungsleiter 11 und den übrigen Leitern des Hybrid-Flachkabels 4 in Kabelslängsrichtung perforiert oder, bei anderen Ausführungsformen, im Querschnitt geschwächt (z.B. gekerbt). Die Länge der Perforierungslöcher 42 oder Schwächungsbereiche entspricht ungefähr der Länge der zu schaffenden Unterbrechungsstelle 16. Durch einfaches Durchtrennen des nicht abgemantelten Verbindungsleiters 11 an den beiden Enden einer solchen Perforation 42 (z.B. mit Hilfe eines einfachen Seitenschneiders oder eines auf geeignete Länge eingerichteten Doppelseitenschneiders) läßt sich das zu entfernende Leiterstück anhand der Perforation 42 leicht aus dem Flachkabel heraustrennen. Die Anschlußvorrichtung 14 (z.B. gemäß Ausführungsform von Fig. 4) mit der in die aufgetrennte Stelle eingreifenden Isolationsstrecke 19 kann dann einfach aufgesetzt werden.

Fig. 8 ist eine Draufsicht eines den Datenbus 8 aufgeschnittenen zeigenden Ausschnitts eines Hybrid-Flachkabels 4. Anders als bei den Ausführungsformen der Fig. 1-3 liegt der Datenbus 8 hier außen im Flachkabel 4 (z.B. an der Stelle der Starkstromleitung 5' von Fig. 3). Bei der in Fig. 8 dargestellten Ausführungsform handelt es sich bei dem Datenbus 8 um eine wendelförmig verdrillte Paarleitung. Soll die Anzapfung des Datenbusses 8 durch Eindringen von Leiterkontakten 20 beispielsweise in Richtung senkrecht zur Flachkabelebene erfolgen (d.h. senkrecht zur Zeichenebene der Fig. 8), so eignen sich nur diejenigen Abschnitte des Kabels 4 zur Anzapfung, bei denen die beiden Leiter des Datenbusses 8 nebeneinander in der Flachkabelebene liegen, nicht jedoch diejenigen Bereichen, in denen sie übereinander liegen. Um dem Installateur die zum Anzapfen geeigneten Stellen des Flachkabels 4 anzuzeigen, ist der Kabelmantel 24 außen mit geeigneten, sich in regelmäßigen Abständen wiederholenden Markierungen 29 versehen. An der Anschlußvorrichtung 14 ist eine geeignete Gegenmarkierung angebracht, wobei die Anschlußvorrichtung 14 z.B. so auf dem Flachkabel 4 in Längsrichtung zu positionieren ist, daß die beiden Markierungen fluchten. Natürlich kann die Markierung 29 jeweils auch an anderer Stelle relativ zu der Verdrillung der des Datenbusses 8 angeordnet sein, z.B. an denjenigen Stellen, an denen die beiden Leiter übereinander liegen, oder in jeder Zwischenposition. Das gewünschte Ergebnis - nämlich ein Anzapfen des Datenbusses 8 nur an den Anzapfbahnstellen - wird durch geeignete Relativanordnung der Markierung auf der Anschlußvorrichtung erzielt.

Eine ähnliche Ansicht zeigt Fig. 9, jedoch von einer anderen Ausführungsform, bei der statt der Markierungen Registrierungen 30 außen am Kabelmantel 24 vorgesehen sind. Diese haben beispielsweise die Form von Vorsprüngen an denjenigen Stellen, an denen wegen einer Überkreuzung der Leiter des Datenbusses 8 keine Anzapfung erfolgen kann. Durch geeignete Ausbildung der Anschlußvorrichtungen 14 - beispielsweise das Fehlen von zu den Vorsprüngen 30 komplementäre Vertiefungen in den Anschlußvorrichtungen 14 - wird erreicht, daß sich das Basisteil 21 und das Anzapfteil 22 nur an denjenigen Stellen um das Flachkabel 4 schließen lassen, an denen die Datenbus-Leiterkontakte nicht an einer Überkreuzungsstelle zu liegen kommen.

Ein weiterer Unterschied zwischen den Fig. 8 und 9 besteht darin, daß die Leiter des Datenbus 8 nicht wendelförmig verdrillt sind (wie in Fig. 8), sondem jeweils über längere Abschnitte parallel und in der Kabelebene liegend verlaufen. Dieser abschnittsweise parallele Verlauf verlängert die anzapfbaren Abschnitte und erleichtert damit das Anzapfen des Datenbusses. Natürlich können Markierungen gemäß Fig. 8 auch bei einem Datenbus mit Parallelabschnitten gemäß Fig. 9 und Registrierungen gemäß Fig. 9 auch bei einem wendelförmig verdrillten Datenbus gemäß Fig. 8 verwendet werden. Sowohl Markierungen als auch Registrierungen gemäß Fig. 8 und 9 erlauben ein Anzapfen des verdrillten Datenbus 8 durch den Mantel 24 des Flachkabels 4, d.h. der Mantel 24 kann auf dem Flachkabel 4 verbleiben.

Bei anderen Ausführungsformen (siehe z.B. folgende Fig. 11) ist hingegen vor dem Anzapfen des Datenbus 8 der Kabelmantel 24 von dem (ebenfalls am äußeren Rand des Kabels 4 liegenden) Datenbus 8 zu entfemen. Um dies zu erleichtern, ist bei der in Fig. 10 im Querschnitt dargestellten Ausführungsform der Kabelmantel 24 mit einer längs verlaufenden Kerbe 31 (oder Querschnittsschwächung) versehen. Diese erleichtert ein Auftrennen des über dem Datenbus 8 liegenden Kabelmantels 24 vor dem Aufsetzen einer Anschlußvorrichtung 14. Um den aufgetrennten Teil des Kabelmantels 24 von dem Kabelmantel 24 über den übrigen Leitungen 10, ggf. 5', 9, des Hybrid-Flachkabels 4 leicht abzutrennen, ist zudem im Mantel 24 zwischen dem Datenbus 8 und den übrigen Leitungen 10, ggf. 5', 9, eine im Querschnitt z.B. taillenförmige Querschnittsminderung ausgebildet. Bei anderen Ausführungsformen ist diese Querschnittsminderung beispielsweise durch Perforationen (ähnlich den in Fig. 7 gezeigten) ausgebildet.

Fig. 11 zeigt eine Ausführungsform eines Hybrid-Flachkabels 4 und einer dazu gehörigen Anschlußvorrichtung 14 nach Art einer Explosionsdarstellung. Das Flachkabel 4 weist, jeweils außenliegend, einen Türschalter-Verbindungsleiter 11 sowie einen Datenbus 8 in Form einer verdrillten Paarleitung auf. Dazwischen verlaufen ein Rückleiter 12 (der zusammen mit dem Verbindungsleiter 11 einen Türsicherheitskreis bildet), eine Starkstromleitung 5' (die hier durch vier Adern gebildet wird, beispielsweise zur Übertragung von Dreiphasen-Wechselstrom z.B. 380 V) sowie eine Niederspannungsversorgungsleitung 9. Das Flachkabel 4 ist im Querschnitt nicht gleichmäßig dick, sondem hat zwischen einzelnen der Leiter (z.B. zwischen dem Datenbus 8 und der Niederspannungsversorgungsleitung 9) Stege verminderter Dicke, und weist somit eine entsprechende Außenkontur mit Vertiefungen auf. Diese Außenkontur ist asymmetrisch gegenüber einer 180°-Verdrehung des Kabels 4 um die Kabellängsachse sowie gegenüber einer 180°-Verdrehung, die Anfang und Ende des Kabels 4 vertauscht.

Die Anschlußvorrichtung 14 ist bei der in Fig. 11 gezeigten Ausführungsform aus drei Teilen zusammensetzbar, nämlich einem Basisteil 21, einem Anzapfteil 22 und einem Deckelteil 33. Die beiden erstgenannten Teile, also das Basisteil 21 und das Anzapfteil 22 sind dazu ausgebildet, im zusammengesetzten Zustand das Flachkabel 4 eng zu umschließen und einige oder alle darin verlaufenden Adern zu kontaktieren. Hierzu weisen das Basisteil 21 und das Anzapfteil 22 eine Innenkontur auf, welche der Außenkontur des Kabels 4 komplementär ist. Aufgrund der oben genannten Asymmetrie dieser Außenkontur kann die Anschlußvorrichtung 14 nur in einer von vier grundsätzlich möglichen Stellungen auf dem Flachkabel 4 montiert werden. Außerdem ist durch eine Isolationsstrecke 19 in Form eines Vorsprungs, ähnlich wie in Fig. 4, sichergestellt, daß die Anschlußvorrichtung 14 nur dann auf dem Flachkabel 4 montiert werden kann, wenn zuvor ein entsprechender Abschnitt aus dem Türschalter-Verbindungsleiter 11 herausgetrennt wurde. Im Unterschied zur Ausführungsform der Fig. 4 ist der die Isolierstrecke 19 bildende Vorsprung hier am Basisteil 21 angeformt und reicht bis in eine entsprechende Ausnehmung 34 im Anzapfteil 22.

Bei der in Fig. 11 gezeigten Ausführungsform ist der Kabelmantel 24-über der Datenleitung 8 über eine gewisse Länge, die etwas kürzer als die Länge der Anschlußvorrichtung 14 ist, an der Anschlußstelle zu entfernen, bevor die Anschlußvorrichtung 14 angesetzt wird. Dies ermöglicht es, die verdrillten Adern der Datenleitung 8 in diesem Bereich aufzudrehen und in eine Haltekontur 34 im Basisteil 21 einzulegen, welche beispielsweise die Form dreier, in Kabellängsrichtung parallel verlaufender Klötzchen hat und hierdurch eine Vereinzelung und eine parallele Lage der genannten Adern sicherstellt. Eine entsprechende Gegenkontur ist bei manchen Ausführungsformen im Anzapfteil 22 vorgesehen.

Im Anzapfteil 22 sind verschiedene Leiterkontakte 20, hier in Form von U-förmigen Schneidklemmen fest angeordnet. Bei dem in Fig. 11 dargestellten Ausführungsbeispiel befinden sich zwei dieser Leiterkontakte 20 vor und hinter der Ausnehmung 34 zum Kontaktieren des unterbrochenen Verbindungsleiters 11, sowie weitere Leiterkontakte 20 am Ort der in der Haltekontur 35 verlaufenden Adern des Datenbusses 8 sowie der Adern der Niederspannungsversorgungsleitung 9 (die Haltekontur 35 weist z.B. geeignete Schlitze auf, um den Durchtritt der Schneidklemmen zu erlauben). Abgangsleitungen 15 führen jeweils von den Leiterkontakten 20 nach außen.

Das Deckelteil 33 ist mit zwei überstehenden Hülsen 36 ausgerüstet, welche beim Aufsetzen des Deckelteils 33 in komplementäre Bohrungen 37 im Anzapfteil 22 und Basisteil 21 eingreifen und hierdurch für eine Zentrierung der drei Teile 21, 22, 33 und, bei leichtem Zusammendrücken dieser Teile, eine korrekte Relativpositionierung von Flachkabel 4 und Anschlußvorrichtung 14 bereits sicherstellen, bevor die Leiterkontakte 20 voll in das Flachkabel 4 eindringen. Bei Verwendung langer Schrauben, welche in den Hülsen 36 unten aus dem Basisteil 21 herausragen, kann die Wandmontage und das Verspannen der Anschlußvorrichtung 14 in einem Arbeitsgang erfolgen. Und zwar drückt das Deckelteil 23 durch Eindrehen der genannten Schrauben und Festziehen in der Unterlage (z.B. der Aufzugsschachtwand) das Anzapfteil 22 fest auf das Basisteil 21 und das zwischen diesen verlaufende Flachkabel 4, wodurch die - bereits richtig positionierten - Leiterkontakte 20 den Kabelmantel 24 und die jeweilige Aderisolation durchdringen und den Leiter der jeweiligen Ader kontaktieren. Hierbei wird auch eine den Kontaktierungsbereich umlaufende Dichtung 38 komprimiert, die z.B. im Basisteil 21 angeordnet ist, was das Eindringen von Wasser und Schmutz in den Kontaktbereich verhindert.

Fig. 12 zeigt eine Ausführungsform ähnlich Fig. 11, bei der jedoch auf dem Dekkelteil 33 eine Leuchte 39 angeordnet ist. Diese ist beispielsweise durch mehrere (hier: vier) LEDs gebildet. Zur Stromversorgung der Leuchte 39 ist bei der Ausführungsform der Fig. 12 ein eigenes Aderpaar 40 vorgesehen. Das Anzapfteil 22 ist mit Leiterkontakten 20' eigens zur Anzapfung dieses Aderpaars 40 ausgerüstet. Die mit diesen Leiterkontakten 20' abgegriffene Spannung ist jedoch nicht - wie bei den anderen Leiterkontakten 20 - durch Abgangsleitungen herausgeführt; vielmehr sind auf der zum Dekkelteil 33 weisenden Oberseite des Anzapfteils 22 Steckverbinder vorgesehen, die mit entsprechenden Steckverbindern im Deckelteil 23 zusammenwirken. Mit dem Aufsetzen und Verschrauben der Anschlußvorrichtung 14 wird das Aderpaar 40 angezapft und die besagte Steckverbindung zur Leuchte 39 hergestellt. Somit ermöglicht die Ausführungsform der Fig. 12 eine Installation einer durchgehenden Aufzugsschachtbeleuchtung, ohne daß hierfür - abgesehen von der dargestellten Ausrüstung von Kabel und Anschlußvorrichtungen - irgendein zusätzlicher Installationsaufwand für die Schachtbeleuchtung erforderlich wäre.

Die beschriebenen Ausführungsformen stellen somit Aufzugsschachtverkabelungen zur Verfügung, welche mit geringem Arbeitsaufwand installierbar sind, dabei jedoch an individuelle Verhältnisse (z.B. unterschiedliche Geschoßhohen) ohne Vorkonfektionierung anpaßbar sind.

## Patentansprüche

1. Aufzugsschachtverkabelung, umfassend:
ein Hybrid-Flachkabel (4), welches im Aufzugsschacht (2) mehrere oder alle Geschoße (3) des Aufzugs durchläuft,
wobei das Hybrid-Flachkabel (4) wenigstens einen Türsicherheitskreis (10) aufweist, von dem wenigstens eine Ader (11) an Geschoßen unterbrochen ist, Anschlußvorrichtungen (14) für Geschoßabgänge (13), die auf das durchlaufende Hybrid-Flachkabel (4) aufgesetzt sind und bei der installierten Aufzugsschachtverkabelung auf dem Hybrid-Flachkabel aufgesetzt verbleiben und darin verlaufende Adern kontaktieren, wobei die unterbrochene Ader (11) des Türsicherheitskreises (10) im Bereich der Anschlußvorrichtung (14) unterbrochen ist,
**gekennzeichnet dadurch, daß**
das Hybrid-Flachkabel (4) außerdem wenigstens eine Datenleitung (8) aufweist, und
und die Anschlußvorrichtung (14) die Datenleitung (8) sowie, an der Unterbrechungsstelle (16), den Türsicherheitskreis (10) kontaktiert, wobei die Anschlußvorrichtung (14) so ausgebildet ist, daß sie bei der Installation nur auf das Hybrid-Flachkabel (4) aufsetzbar ist wenn der Sicherheitskreis (10) zuvor an der Aufsetzstelle unterbrochen wurde, oder daß sie beim Aufsetzen auf das Hybrid-Fiachkabel (4) den Sicherheitskreis (10) unterbricht.

2. Aufzugsschachtverkabelung nach Anspruch 1, bei welcher das Hybrid-Flachkabel (4) außerdem eine Niederspannungsversorgungs-Leitung (9) aufweist, und die Anschlußvorrichtung (14) auch die Niederspannungsversorgungs-Leitung (9) kontaktiert.

3. Aufzugsschachtverkabelung nach Anspruch 1 oder 2, bei welcher das Hybrid-Flachkabel (4) außerdem eine Starkstrom-Leitung (5') aufweist.

4. Aufzugsschachtverkabelung nach einem der Ansprüche 1 bis 3, bei welcher diejenige Ader (11) des Sicherheitskreises (10), die unterbrochen ist, außen am Hybrid-Flachkabel (4) verläuft.

5. Aufzugsschachtverkabelung nach Anspruch 4, bei welcher das Hybrid-Flachkabel (4) einen Kabelmantel (24) aufweist, und wobei der Kabelmantel (24) zwischen der außen verlaufenden Ader (11) des Sicherheitskreises (10) und den übrigen Adern eine Perforation (42) oder Kerbung aufweist, die bei der Installation der leichten Entfernbarkeit des um diese Ader (11) liegenden Kabelmantels (24) im Bereich der Anschlußvorrichtung (14) dient.

6. Aufzugsschachtverkabelung nach einem der Ansprüche 1 bis 5, bei welcher die Datenleitung (8) wenigstens zwei Adern aufweist, die zueinander parallel verlaufen.

7. Aufzugsschachtverkabelung nach einem der Ansprüche 1 bis 5, bei welcher die Datenleitung (8) wenigstens zwei Adern aufweist, die miteinander verdrillt sind.

8. Aufzugsschachtverkabelung nach einem der Ansprüche 1 bis 7, bei welcher das Hybrid-Flachkabel (4) einen Kabelmantel (24) aufweist, und wobei der Kabelmantel (24) an der Datenleitung (8) eine Kerbung (31) oder Perforation aufweist, die bei der Installation der leichten Entfernbarkeit des um die Datenleitung (8) liegenden Kabelmantels (24) dient.

9. Aufzugsschachtverkabelung nach Anspruch 7 oder 8, bei welcher die Adern der Datenleitung (8) im Hybrid-Flachkabel (4) abschnittsweise parallel verlaufen, wobei die Adern in den Parallelabschnitten in der vom Hybrid-Flachkabel (4) gebildeten Fläche oder in einer Ebene parallel zu dieser liegen.

10. Aufzugsschachtverkabelung nach einem der Ansprüche 7 bis 9, bei welcher das Hybrid-Flachkabel (4) Markierungen (29) oder Registrierungen (31) aufweist, die für die Installation anzeigen, wo die Anschlußvorrichtung (14) zum Kontaktieren der Datenleitung (8) an das Hybrid-Flachkabel (4) anzusetzen ist bzw. - bei Registrierungen (31) - die ein Kontaktieren der Datenleitung (8) mit der Anschlußvorrichtung (14) nur an geeigneten Stellen erlauben.

11. Aufzugsschachtverkabelung nach einem der Ansprüche 1 bis 10, bei welcher die Außenkontur des Hybrid-Flachkabel (4) zur Innenkontur der Anschlußvorrichtung (14) komplementär ist und die Konturen so gewählt sind, daß die Anschlußvorrichtung (14) nur in einer eindeutigen Lage relativ zum Hybrid-Flachkabel (4) kontaktierbar ist.

12. Aufzugsschachtverkabelung nach Anspruch 11, bei welcher die Anschlußvorrichtung (14) so ausgebildet ist, daß sie Adern des Hybrid-Flachkabels (4) ohne Abisölierung von Aderisolationen (27) mittels Durchdringung der Aderisolationen (27) kontaktiert.

13. Aufzugsschachtverkabelung nach einem der Ansprüche 1 bis 12, bei welcher die Anschlußvorrichtung (14) im Bereich der Datenleitung (8) eine Haltekontur (35) aufweist, welche entmantelte Adern der Datenleitung (8) in einer definierten, zum Kontaktieren geeigneten Lage hält.

14. Aufzugsschachtverkabelung nach einem der Ansprüche 3 bis 13, bei welcher die Anschlußvorrichtung (14) keine oder keine zwingende Kontaktierung der Starkstromleitung (5') vorsieht, so daß diese ohne Anzapfung durchläuft.

15. Aufzugsschachtverkabelung nach einem der Ansprüche 1 bis 14, bei welcher die Anschlußvorrichtung (14) zwei- oder mehrteilig aufgebaut ist, und durch Umschließen des Hybrid-Flachkabels (4) mit wenigstens zwei Teilen (21, 22) der Anschlußvorrichtung (14) und Verspannen dieser Teile die Kontaktierung erfolgt.

16. Aufzugsschachtverkabelung nach Anspruch 15, bei welcher die Anschlußvorrichtung (14) so ausgebildet ist, daß mit dem Verspannen auch eine Wandmontage der Anschlußvorrichtung (14) erfolgen kann.

17. Aufzugsschachtverkabelung nach einem der Ansprüche 1 bis 16, bei welcher für die Schachtbeleuchtung auf den Anschlußvorrichtungen (14) Leuchten (39) angeordnet sind, wobei die Anschlußvorrichtungen (14) so ausgebildet sind, daß die Leuchten (39) mit dem Installieren der Anschlußvorrichtung (14) auf dem Hybrid-Flachkabel (4) ohne zusätzliche Installation stromversorgungsmäßig angeschlossen sind.

18. Aufzugsschachtverkabelungs-Installationssystem, ausgebildet zur Herstellung einer Aufzugsschachtverkabelung gemäß einem der Ansprüche 1 bis 17.

## Claims

1. Lift shaft wiring, comprising:
a hybrid flat cable (4), which in the lift shaft (2) passes through several or all storeys (3) of the lift,
wherein the hybrid flat cable (4) comprises at least one door safety circuit (10), of which at least one wire (11) is interrupted at storeys,
connection devices (14) for storey outlets (13), which are placed onto the continuous hybrid flat cable (4) and in the case of the installed lift shaft wiring remain placed on the hybrid flat cable and contact wires running therein,
wherein the interrupted wire (11) of the door safety circuit (10) is interrupted in the vicinity of the connection device (14),
**characterised in that** the hybrid flat cable (4) also has at least one data line (8), and the connection device (14) contacts the data line (8) and also, at the interruption site (16), the door safety circuit (10), with the connection device (14) being constructed so that during the installation it can only be placed onto the hybrid flat cable (4) if the safety circuit (10) has previously been interrupted at the positioning site, or so that it interrupts the safety circuit (1) when placed on the hybrid flat cable (4).

2. Lift shaft wiring according to Claim 1, in which the hybrid flat cable (4) also has a low-voltage supply line (9), and the connection device (14) also contacts the low-voltage supply line (9).

3. Lift shaft wiring according to Claim 1 or 2, in which the hybrid flat cable (4) also has a high-voltage line (5').

4. Lift shaft wiring according to one of Claims 1 to 3, in which the wire (11) of the safety circuit (10) which is interrupted runs on the outside of the hybrid flat cable (4).

5. Lift shaft wiring according to Claim 4, in which the hybrid flat cable (4) comprises a cable sheath (24), and where the cable sheath (24) between the externally running wire (11) of the safety circuit (10) and the remaining wires comprises a perforation (42) or notching which during the installation serves for ease of removal of the cable sheath (24) lying around this wire (11) in the vicinity of the connection device (14).

6. Lift shaft wiring according to one of Claims 1 to 5, in which the data line (8) comprises at least two wires that run parallel to each other.

7. Lift shaft wiring according to one of Claims 1 to 5, in which the data line (8) comprises at least two wires which are twisted together.

8. Lift shaft wiring according to one of Claims 1 to 7, in which the hybrid flat cable (4) comprises a cable sheath (24), and where the cable sheath (24) at the data line (8) comprises notching (31) or a perforation which during installation serves for ease of removal of the cable sheath (24) lying around the data line (8).

9. Lift shaft wiring according to Claim 7 or 8, in which the wires of the data line (8) run parallel in sections of the hybrid flat cable (4), with the wires in the parallel sections lying in the area formed by the hybrid flat cable (4) or in a plane parallel thereto.

10. Lift shaft cabling according to one of Claims 7 to 9, in which the hybrid flat cable (3) comprises marks (29) or register marks (31), which for the installation indicate where the connection device (14) is to be placed on the hybrid flat cable (4) for the contacting of the data line (8) or - in the case of register marks (31) - which allow a contacting of the data line (8) with the connection device (14) just at the suitable places.

11. Lift shaft wiring according to one of Claims 1 to 10, in which the outer contour of the hybrid flat cable (4) is complementary to the inner contour of the connection device (14) and the contours are chosen so that the connection device (14) can only be contacted in a definite position in relation to the hybrid flat cable (4).

12. Lift shaft wiring according to Claim 11, in which the connection device (14) is constructed so that it contacts wires of the hybrid flat cable (4) without stripping off wire insulation (27) by means of piercing the wire insulation (27).

13. Lift shaft wiring according to one of Claims 1 to 12, in which the connection device (14) in the vicinity of the data line (8) comprises a retaining contour (35), which holds stripped wires of the data line (8) in a defined position suitable for contacting.

14. Lift shaft wiring according to one of Claims 3 to 13, in which the connection device (14) provides no contacting or no compulsory contacting of the high-voltage line (5'), so that this passes through without tapping.

15. Lift shaft wiring according to one of Claims 1 to 14, in which the connection device (14) is constructed in two or more parts, and contacting takes place by enclosing the hybrid flat cable (4) with at least two parts (21, 22) of the connecting device (14) and bracing these parts.

16. Lift shaft wiring according to Claim 15, in which the connection device (14) is constructed so that a wall mounting of the connection device (14) can also take place with the bracing.

17. Lift shaft wiring according to one of Claims 1 to 16, in which light fixtures (39) are disposed on the connection devices (14) for the illumination of the shaft, with the connection devices (14) being constructed so that with the installation of the connection device (14) on the hybrid flat cable (4) the light fixtures (39) are connected to the power supply without additional installation.

18. Lift shaft wiring installation system, constructed to produce lift shaft wiring according to one of Claims 1 to 17.

## Revendications

1. Câblage de cage d'ascenseur comprenant :
un câble plat hybride (4) qui parcourt dans la cage d'ascenseur (2) plusieurs étages ou tous les étages (3) de l'ascenseur,
le câble plat hybride (4) comprenant au moins un circuit de sécurité de porte (10) duquel au moins un conducteur (11) est déconnecté au niveau des étages, des dispositifs de raccordement (14) pour les sorties d'étages (13) qui sont posés sur le câble plat hybride (4) continu et demeurent posés sur le câble plat hybride une fois le câblage de la cage d'ascenseur installé, et peuvent établir un contact avec les conducteurs s'étendant à cet endroit, moyennant quoi le conducteur (11) déconnecté du circuit de sécurité de porte (10) est déconnecté dans la zone du dispositif de raccordement (14) et
**caractérisé en ce que**,
le câble plat hybride (4) comprend en outre au moins une ligne de transmission de données (8), et
le dispositif de raccordement (14) établit un contact avec la ligne de transmission de données (8), et avec le circuit de sécurité de la porte (10) au niveau du point de déconnexion (16), le dispositif de raccordement (14) étant configuré de telle sorte qu'il peut être posé lors de l'installation uniquement sur le câble plat hybride (4), lorsque le circuit de sécurité (10) a été préalablement déconnecté au niveau du point de contact, ou de telle sorte qu'il coupe le circuit de sécurité (10) lors de la pose sur le câble plat hybride (4).

2. Câblage de cage d'ascenseur selon la revendication 1, dans lequel le câble plat hybride (4) comprend en outre une ligne d'alimentation basse tension (9), et le dispositif de raccordement (14) établit également un contact avec la ligne d'alimentation basse tension (9).

3. Câblage de cage d'ascenseur selon la revendication 1 ou 2, dans lequel le câble plat hybride (4) comprend en outre une ligne à haute tension (5').

4. Câblage de cage d'ascenseur selon une des revendications 1 à 3, dans lequel ce conducteur (11) du circuit de sécurité (10), qui est déconnecté, passe à l'extérieur au niveau du câble plat hybride (4).

5. Câblage de cage d'ascenseur selon la revendication 4, dans lequel le câble plat hybride (4) comprend une gaine de câble (24), et moyennant quoi la gaine de câble (24) comprend, entre le conducteur (11) s'étendant à l'extérieur du circuit de sécurité (10) et les autres conducteurs, une perforation (42) ou entaille qui permet lors de l'installation de retirer facilement la gaine de câble (24) entourant ce conducteur (11) dans la zone du dispositif de raccordement (14).

6. Câblage de cage d'ascenseur selon une des revendications 1 à 5, dans lequel la ligne de transmission de données (8) comprend au moins deux conducteurs qui s'étendent parallèlement l'un à l'autre.

7. Câblage de cage d'ascenseur selon une des revendications 1 à 5, dans lequel la ligne de transmission de données (8) comprend au moins deux conducteurs qui sont torsadés ensemble.

8. Câblage de cage d'ascenseur selon une des revendications 1 à 7, dans lequel le câble plat hybride (4) comprend une gaine de câble (24), et moyennant quoi la gaine de câble (24) comprend sur la ligne de transmission de données (8) une entaille (31) ou une perforation qui permet lors de l'installation de retirer facilement la gaine de câble (24) située autour de la ligne de transmission de données (8).

9. Câblage de cage d'ascenseur selon la revendication 7 ou 8, dans lequel les conducteurs de la ligne de transmission de données (8) s'étendent par secteurs parallèlement dans le câble plat hybride (4), les conducteurs dans les tronçons parallèles étant situés dans la surface formée par le câble plat hybride (4) ou dans un plan parallèle à celle-ci.

10. Câblage de cage d'ascenseur selon une des revendications 7 à 9, dans lequel le câble plat hybride (4) comprend des marques (29) ou des inscriptions (31), qui indiquent pour l'installation où le dispositif de raccordement (14) doit être posé sur le câble plat hybride (4) pour le contact de la ligne de transmission de données (8), et/ou - dans le cas des inscriptions(31) - qui permettent un contact de la ligne de transmission de données (8) avec le dispositif de raccordement (14) uniquement à des endroits appropriés.

11. Câblage de cage d'ascenseur selon une des revendications 1 à 10, dans lequel le pourtour du câble plat hybride (4) est complémentaire au contour interne du dispositif de raccordement (14), et les contours sont sélectionnés de telle sorte que le dispositif de raccordement (14) ne peut être contacté que dans une position univoque par rapport au câble plat hybride (4).

12. Câblage de cage d'ascenseur selon la revendication 11, dans lequel le dispositif de raccordement (14) est configuré de telle sorte qu'il établit un contact avec les conducteurs du câble plat hybride (4) sans dénudage des isolants (27) de conducteurs au moyen de la pénétration des isolants (27) de conducteurs.

13. Câblage de cage d'ascenseur selon une des revendications 1 à 12, dans lequel le dispositif de raccordement (14) comprend dans la zone de la ligne de transmission de données (8) un contour de maintien (35) qui maintient les conducteurs dégainés de la ligne de transmission de données (8) dans une position définie appropriée au contact.

14. Câblage de cage d'ascenseur selon une des revendications 3 à 13, dans lequel le dispositif de raccordement (14) ne prévoit pas de contact ou pas de contact impératif de la ligne à haute tension (5'), si bien que celui-ci s'étend sans prise de réglage.

15. Câblage de cage d'ascenseur selon une des revendications 1 à 14, dans lequel le dispositif de raccordement (14) est bipartite ou pluripartite, et le contact a lieu par gainage du câble plat hybride (4) avec au moins deux parties (21, 22) du dispositif de raccordement (14) et bridage de ces parties.

16. Câblage de cage d'ascenseur selon la revendication 15, dans lequel le dispositif de raccordement (14) est configuré de telle sorte qu'un montage mural du dispositif de raccordement (14) peut également avoir lieu avec le bridage.

17. Câblage de cage d'ascenseur selon une des revendications 1 à 16, dans lequel des appareils d'éclairage (39) sont disposés sur les dispositifs de raccordement (14) pour l'éclairage de la gaine d'ascenseur, les dispositifs de raccordement (14) étant configurés de telle sorte que les appareils d'éclairage (39) sont raccordés selon le bloc d'alimentation avec l'installation du dispositif de raccordement (14) sur le câble plat hybride (4) sans installation supplémentaire.

18. Système d'installation de câblage de cage d'ascenseur, configuré pour la réalisation d'un câblage de cage d'ascenseur selon l'une des revendications 1 à 17.
